# FASCICULE DE BREVET EUROPEEN

(11) **EP 3 416 748 B1**
(45) Date de publication et mention de la délivrance du brevet: **21.10.2020**
(21) Numéro de dépôt: 17713339.4
(22) Date de dépôt: 14.02.2017
(51) Int. Cl.: B05B 11/00

(54) **ORGANE DE DISTRIBUTION ET DISTRIBUTEUR COMPRENANT UN TEL ORGANE**
AUSGABEELEMENT UND SPENDER MIT SOLCH EINEM ELEMENT
DISPENSING MEMBER AND DISPENSER COMPRISING SUCH A MEMBER

(30) Priorité: 19.02.2016 FR 1651351
(43) Date de publication de la demande: 26.12.2018
(73) Titulaire: APTAR France SAS, 27110 Le Neubourg (FR)
(72) Inventeur: BOILEAU, Béatrice, 27110 Vitot (FR); JUTTIER-LEPIFRE, Alexis, 76000 Rouen (FR)
(74) Mandataire: CAPRI
(86) Numéro de dépôt international: PCT/FR2017/050327
(87) Numéro de publication internationale: WO 2017/140976

(56) Documents cités:
- EP-A2- 1 433 534
- WO-A1-97/26997
- WO-A2-2010/089599
- BE-A1- 788 042
- US-A- 5 518 147

## Description

La présente invention concerne un organe de distribution, tel qu'une pompe ou une valve, comprenant un corps définissant une entrée de produit fluide et dans lequel une tige de soupape est déplaçable axialement en va-et-vient. Cet organe de distribution est généralement monté sur un réservoir de produit fluide et est en outre pourvu d'une tête d'actionnement, par exemple sous la forme d'un poussoir intégrant un orifice de distribution de produit fluide. Les domaines d'application privilégiés de la présente invention sont ceux de la parfumerie, de la cosmétique, ou encore de la pharmacie.

Lorsque l'organe de distribution prélève du produit fluide dans le réservoir, il est courant d'autoriser de l'air extérieur à pénétrer dans ce réservoir afin de ne pas générer de dépression à l'intérieur du réservoir, ce qui pourrait nuire, voire même empêcher, le fonctionnement de l'organe de distribution. Le fait de faire pénétrer de l'air extérieur dans le réservoir est plus connu sous le terme d'«éventation ».

Lorsque le distributeur est destiné à être utilisé avec l'organe de distribution disposé au-dessus du réservoir, l'éventation peut se faire à travers l'organe de distribution qui comprend un système interne d'éventation. En effet, la partie supérieure du réservoir est toujours vide de produit fluide, ce qui évite tout risque de fuite. En revanche, dans les distributeurs qui sont utilisés avec l'organe de distribution disposé en dessous du réservoir, l'organe de distribution est toujours plongé dans le produit fluide, et un système interne d'éventation pourrait générer des fuites de produit fluide.

Dans l'art antérieur, on connaît FR2792915 qui décrit un distributeur destiné à être utilisé à l'envers, c'est-à-dire avec l'organe de distribution disposé en dessous du réservoir de produit fluide. Afin d'assurer l'éventation du réservoir sans risque de fuite de produit fluide, il est prévu une jupe cylindrique dans lequel le corps de la pompe est reçu. Cette jupe est élastiquement déformable de manière à former un clapet anti-retour pour l'éventation et est conformée pour reposer serrée de manière étanche contre le corps de pompe et s'écarter dudit corps de pompe sous l'effet d'une dépression au sein du réservoir lors de l'actionnement de la pompe. En d'autres termes, le corps de pompe remplit ici une fonction de siège de clapet pour la jupe cylindrique déformable sous l'effet de la dépression.

Toutefois, à l'utilisation, il s'est avéré que cette jupe cylindrique d'éventation est fuyante, de sorte que du produit fluide du réservoir peut fuir entre la jupe et le corps de pompe. La cause de ces fuites n'a pas été formellement identifiée, mais elles peuvent très probablement provenir de la déformation du corps de pompe due à son montage, ou du fonctionnement de la pompe, étant donné les fortes pressions qui sont générées à l'intérieur du corps de pompe. Quoiqu'il en soit, cette configuration particulière ne s'est pas révélée efficace et fiable.

On connait aussi le document EP1433534 qui décrit un corps soit pourvu d'une lèvre d'éventation qui s'étend autour du corps en pointant vers l'extérieur, définissant ainsi un bord extérieur de lèvre qui est hors de contact du corps. L'enseignement de ce document correspond au préambule de la revendication 1.

La présente invention a pour but de remédier aux inconvénients précités de l'art antérieur en définissant un organe de distribution capable de réaliser une éventation sans risque de fuite, et ceci même en cas d'utilisation à l'envers avec l'organe de distribution situé en dessous du réservoir de produit fluide.

La présente invention propose, comme le document EP1433534, que le corps soit pourvu d'une lèvre d'éventation qui s'étend autour du corps en pointant vers l'extérieur, définissant ainsi un bord extérieur de lèvre qui est hors de contact du corps. Cette lèvre d'éventation a pour destination de venir en contact sélectif étanche avec un élément fixe du distributeur, comme par exemple la bague de fixation de l'organe de distribution, ou même le réservoir de produit fluide, notamment au niveau de la paroi interne de son col. Ainsi, l'éventation n'est pas créée entre la lèvre et le corps de l'organe de distribution, mais entre la lèvre d'éventation et une autre pièce du distributeur.

Selon la revendication 1, la lèvre d'éventation pointe vers le bas en direction de la tubulure d'entrée qui forme l'entrée de produit fluide. Cette orientation s'explique par le fait que l'air provient de l'extérieur et doit déformer la lèvre d'éventation.

La lèvre d'éventation est formée par un manchon engagé axialement autour du corps en réalisant une étanchéité entre eux. Le manchon forme une gaine d'étanchéité engagée de manière étanche autour de la tubulure d'entrée du corps. Il est en effet plus aisé de créer une étanchéité au niveau de la tubulure d'entrée du corps qui présente un diamètre bien inférieur à celui de la partie principale du corps. De plus, l'étanchéité est réalisée en fin d'engagement, ce qui réduit les forces de frottement lors de l'engagement du manchon autour du corps de pompe.

D'autre part, la lèvre d'éventation est située axialement au-dessus de la gaine d'étanchéité. Ainsi, l'étanchéité du manchon sur le corps de pompe est totalement découplée de la fonction d'éventation. En d'autres termes, même si une déformation est générée au niveau de la gaine d'étanchéité, celle-ci n'aura aucune incidence sur le bon fonctionnement de la lèvre d'éventation.

Selon un autre aspect pratique, le manchon peut former des nervures de contact axiales au niveau de la lèvre d'éventation, ces nervures de contact axiales venant en contact appuyé avec le corps. Ces nervures de contact axiales permettent d'engager aisément le manchon autour corps, sans générer de forces de frottement excessives, tout en garantissant à la lèvre d'éventation une bonne stabilité autour du corps.

La présente invention définit également un distributeur comprenant un organe de distribution tel que défini ci-dessus, monté sur un réservoir de produit fluide au moyen d'une bague de fixation, le bord extérieur de la lèvre d'éventation venant en contact étanche avec la bague de fixation ou le réservoir de produit fluide. Selon un mode de réalisation, l'organe de distribution est monté de manière non étanche sur la bague de fixation. En variante, la bague de fixation comprend un trou d'éventation. Selon encore une autre variante, l'éventation peut se faire à travers l'organe de distribution, lorsque celui-ci comprend un système interne d'éventation.

La présente invention cherche également à protéger l'utilisation d'un tel distributeur avec le réservoir de produit fluide disposé au-dessus de l'organe de distribution, notamment lors de l'actionnement du distributeur, mais également lorsque le distributeur est au repos.

Le principe de la présente invention réside dans le fait que l'organe de distribution est pourvu d'une lèvre d'éventation, mais que cette lèvre d'éventation ne coopère pas avec le corps de l'organe de distribution, mais au contraire avec la bague de fixation de l'organe de distribution ou encore directement avec le réservoir de produit fluide.

L'invention sera maintenant plus amplement décrite en référence aux dessins joints qui donnent, à titre d'exemple non limitatif, trois modes de réalisation de l'invention.

Sur les figures :
La figure 1 est une vue en perspective éclatée d'un distributeur selon un premier mode de réalisation de l'invention,
La figure 2 est une vue en coupe transversale verticale à travers le distributeur de la figure 1,
La figure 3 est une vue similaire à celle de la figure 2 pour un deuxième mode de réalisation qui ne fait pas partie de l'invention, et
La figure 4 est une vue similaire à celles des figures 2 et 3 pour un troisième mode de réalisation qui ne fait pas partie de l'invention.

On se réfèrera tout d'abord aux figures 1 et 2 pour décrire en détail le premier mode de réalisation de l'invention. Un organe de distribution 1, qui peut être une pompe ou une valve, est pourvu d'un manchon 3 qui forme une lèvre d'éventation 31. L'organe de distribution 1 est monté sur une bague de fixation 2, qui est elle-même montée sur un réservoir de produit fluide R. L'organe de distribution 1 est en outre pourvu d'une tête de distribution 4 qui forme un orifice de distribution 42. Optionnellement, la tête de distribution 4 peut être coiffée d'un capot de protection 5, qui est monté, dans cet exemple de réalisation particulier, sur la bague de fixation 2. La tête de distribution 4 et le capot de protection 5 ne sont pas critiques pour la présente invention, qui se situe au niveau du manchon 3 pourvu de sa lèvre d'éventation 31.

L'organe de distribution 1 comprend de manière tout à fait classique un corps 1 dans lequel une tige de soupape 14 est déplaçable axialement en va-et-vient. Dans le cas d'une pompe, la tige de soupape 14 sert à faire varier le volume d'une chambre de pompe dans lequel une dose de produit fluide est mise sous pression. Un piston est généralement monté sur la tige de soupape. Dans le cas d'une valve, la tige de soupape 14 sert à ouvrir un clapet de sortie permettant à du produit fluide sous pression d'être distribué. Qu'il s'agisse d'une pompe ou d'une valve, cela n'influe pas sur la présente invention. Le corps 11 est ici pourvu d'une tubulure d'entrée 12 définissant intérieurement une entrée de produit fluide. Le corps 11 comprend également une collerette 13 qui fait saillie radialement vers l'extérieur. Entre la collerette 13 et la tubulure d'entrée 12, le corps 11 définit une partie principale 111 et une partie de transition 112, qui peut être tronconique. On peut remarquer que la partie principale 111 du corps 11 présente un diamètre constant (ou plusieurs diamètres étagés) qui est supérieur à celui de la tubulure d'entrée 12. La dimension axiale de la partie principale 111 est bien plus grande que celle de la tubulure d'entrée 12 ou de la partie de transition 112. Il s'agit là d'une configuration tout à fait classique pour un corps de pompe ou de valve dans les domaines de la parfumerie, de la cosmétique ou encore de la pharmacie.

La bague de fixation 2 sert à maintenir fixement le corps 11 de l'organe de distribution 1 sur le col d'un réservoir de produit fluide. Dans l'exemple utilisé pour illustrer la présente invention, le réservoir de produit fluide R définit un col C de diamètre réduit qui est pourvu extérieurement d'un filetage F. La bague de fixation 2 comprend une jupe 21 qui est filetée intérieurement de manière à pouvoir coopérer avec le filetage externe F du col C du réservoir R. La bague de fixation 2 comprend également une douille 22 définissant un logement de réception 23 pour la collerette saillante 13 de l'organe de distribution 1. La collerette 13 peut par exemple être encliquetée, avantageusement de manière définitive, dans le logement de réception 23 de la douille 22. Le logement de réception 23 peut former un ou plusieurs passage(s) d'éventation 24, de sorte que l'encliquetage de la collerette 13 dans le logement de réception 23 n'est pas étanche. A son extrémité inférieure, la douille 22 peut former une lèvre autojointante 25 destinée à venir en prise à l'intérieur du col C du réservoir R. A son extrémité inférieure, la jupe de fixation 21 forme une butée 26 qui vient en contact avec un épaulement du réservoir R. La bague de fixation 2 forme en outre un habillage 27 qui s'étend de manière concentrique autour de la jupe 21 et de la douille 22. A son extrémité supérieure, l'habillage 27 peut former un profil annulaire d'encliquetage.

La tête de distribution 4 forme une manchette de raccordement 41 qui est engagée de manière fixe et étanche autour de l'extrémité libre de la tige de soupape 14. La tête 4 forme également un orifice de distribution 42 en aval de la tige de soupape 14 de sorte que le produit fluide peut y être recueilli par l'utilisateur. Il ne s'agit là que d'une forme de réalisation classique pour une tête de distribution.

Quant au capot de protection 5, il coiffe la tête de distribution 4 et peut venir s'encliqueter de manière amovible sur l'extrémité libre de l'habillage 27 de la bague de fixation 2.

Tous les éléments constitutifs jusqu'à présent décrits peuvent être d'un type tout à fait conventionnel.

Selon l'invention, le corps 11 de l'organe de distribution 1 est pourvu d'un manchon 3 qui est engagé axialement autour du corps 11, en dessous de la collerette 13. Ce manchon 3 est de préférence engagé autour du corps 11 à partir de son extrémité inférieure où la tubulure d'entrée 12 est formée. Ce manchon 3 est réalisé en un matériau plastique relativement souple, tel qu'un élastomère. On peut également envisager de réaliser ce manchon 3 par bi-injection avec deux matériaux plastiques de duretés différentes. Ce manchon 3 comprend une section cylindrique principale 30 qui est engagée autour du corps 11 sur une certaine hauteur axiale à partir de la tubulure d'entrée 12. Plus précisément, la section cylindrique principale 30 entoure la tubulure d'entrée 12, la partie de transition 112 et la partie principale 111. A son extrémité inférieure, la section cylindrique principale 30 se raccorde à une bride annulaire 35 qui s'étend sensiblement au niveau de l'extrémité inférieure de la tubulure d'entrée 12. Ensuite, le manchon 3 forme une gaine d'étanchéité 33 engagée de manière étanche autour de la tubulure d'entrée 12, de manière à créer à cet endroit une étanchéité parfaite. A l'extrémité supérieure de la section cylindrique principale 30 se raccorde une lèvre d'éventation 31 qui pointe vers l'extérieur et vers le bas et se termine par un bord d'extrémité 32 qui vient en contact étanche avec la paroi interne du col C, comme on peut clairement le voir sur la figure 2. Intérieurement, la section principale cylindrique 30 est pourvue de nervures axiales verticales qui viennent en contact appuyé contre la partie principale 111 du corps 11. On peut noter que la lèvre d'éventation 31 est située en éloignement axial de la gaine d'étanchéité 33. On peut même dire que la lèvre d'éventation 31 est plus proche de la collerette 13 que de la tubulure d'entrée 12. Ainsi, le comportement et le fonctionnement de la lèvre d'éventation 31 sont complètement décorrélés ou indépendants de l'état de déformation de la gaine d'étanchéité 33 engagée autour de la tubulure d'entrée 12. Par ailleurs, les nervures verticales 34 offrent à la lèvre d'éventation 31 un support suffisant pour éviter toute déformation indésirée de la partie principale 111 du corps 11. Les nervures 34 permettent également d'engager facilement le manchon 3 autour du corps de pompe sans force de frottement excessive. L'engagement de la gaine d'étanchéité 33 autour de la tubulure d'entrée 12 ne se fait qu'en fin d'engagement sur une course relativement réduite par rapport à la hauteur du manchon 3. L'engagement de la gaine d'étanchéité 33 autour de la tubulure d'entrée 12 assure ainsi l'étanchéité et l'engagement de la section principale 30 autour de la partie principale 111 assure une bonne stabilité. De plus, la déformation de la lèvre n'a absolument aucune influence sur la gaine d'étanchéité 33, puisqu'elles sont éloignées l'une de l'autre.

Il est avantageux que la lèvre d'éventation 31 soit quelque peu déformée contre la paroi interne du col C pour assurer une bonne étanchéité et un certain degré de précompression. L'espace interne situé au-dessus de la lèvre d'éventation 31 autour du corps de pompe 11 peut communiquer avec l'extérieur à travers les passages d'éventation 24 formés au niveau du logement de réception 23 de la douille 22. Ainsi, de l'air extérieur peut pénétrer à l'intérieur du réservoir lorsque la dépression à l'intérieur de celui-ci dépasse un seuil prédéterminé, qui correspond à l'état de précompression de la lèvre d'éventation 31 contre la paroi interne du col C. En revanche, le produit fluide stocké à l'intérieur du réservoir R ne peut pas fuir entre la lèvre d'éventation 31 et la douille 22, du fait de son état de précompression. On peut donc aisément utiliser ce distributeur à l'envers avec le réservoir R situé au-dessus de l'organe de distribution 1.

Selon un mode de réalisation pratique, la lèvre d'éventation 31 peut être pourvu d'un ou de plusieurs petits bossages 32a (Figure 1) de très faibles dimensions, qui s'étendent jusqu'au niveau du bord extérieur 32. Ces bossages 32a créent un défaut d'étanchéité unidirectionnel au niveau du contact de la lèvre 31 avec la bague 2, permettant à de l'air extérieur de pénétrer dans le réservoir, mais empêchant tout passage de produit fluide du réservoir vers l'extérieur. Le passage unidirectionnel est possible du fait de la grande différence de viscosité entre l'air et le produit fluide, notamment quand il s'agit de crème ou de gel.

En ce qui concerne l'opération de montage de ce distributeur, il faut noter que le manchon 3 peut être mis en place autour du corps 11 de l'organe de distribution 1, alors que ce dernier est déjà monté dans son logement de réception 23. Etant donné que l'engagement du manchon 3 autour du corps 11 est axial, cette opération peut aisément être robotisée.

Le manchon 3 permet donc de pourvoir l'organe de distribution 1 d'une lèvre d'éventation 31 qui va coopérer avec le col C, et non pas avec le corps 11, comme c'était le cas dans l'art antérieur précité. Même si le corps 11 subit quelques déformations dues à son montage dans la bague de fixation 2 ou au déplacement de la tige de soupape14, la lèvre d'éventation 31 n'en est pas affectée, étant donné qu'elle ne coopère pas directement avec le corps 11.

En se référant à la figure 3, on voit un deuxième mode de réalisation qui diffère principalement du premier en ce que la lèvre d'éventation 31 coopère avec la bague de fixation 2', et non plus avec le col C. La bague de fixation 2' de ce second mode de réalisation forme un siège pour la lèvre d'éventation 31. Plus précisément, la bague 2' comprend un tube 25' qui s'étend vers le bas à travers le col C et fait même saillie en-dessous du col. Ce tube 25' remplace la lèvre 25 du premier mode de réalisation. Le bord extérieur 32 de la lèvre 31 vient en contact appuyé contre la paroi interne de ce tube 25', à proximité de son extrémité inférieure.

Une autre différence réside dans le fait que le passage d'éventation n'est plus formé au niveau du logement de réception, mais à travers l'organe de distribution 1' qui est pourvu d'un système interne d'éventation comprenant un trou d'éventation 15 formé au niveau du corps 11'. Il s'agit là d'une caractéristique tout à fait conventionnelle pour une pompe atmosphérique permettant une reprise d'air. Ainsi, on peut utiliser une pompe tout à fait classique et une bague de fixation tout à fait classique, étant donné que la lèvre d'éventation 31 coopère ici avec la bague de fixation 2', et non plus avec le col C.

La figure 4 représente un troisième mode de réalisation dans lequel le manchon 3" comprend une section cylindrique principale 30" qui est engagée de manière étanche autour du corps 11 et qui s'étend vers le haut jusqu'à proximité de la collerette 13 dans le logement de réception 23. La lèvre d'étanchéité 31 est identique à celle des deux premiers modes de réalisation, en pointant vers l'extérieur et vers le bas. Tout comme dans le premier mode de réalisation, la lèvre d'éventation 31 vient en contact étanche appuyé contre la paroi interne du col C. L'éventation vers l'extérieur se fait ici avantageusement à travers un orifice d'éventation 28 formé par la bague de fixation 2". Ainsi, l'air extérieur peut pénétrer à l'intérieur du réservoir R à travers cet orifice 28 et entre la lèvre 31 et le col C. Tout comme dans le second mode de réalisation, la pompe peut être montée de manière étanche dans son logement de réception, par exemple au moyen d'un joint de col. L'organe de distribution 1 peut être une pompe atmosphérique ou airless, étant donné que la section cylindrique principale 30" du manchon 3" vient se positionner dans la partie haute du corps situé en dessous de la collerette 13, un l'endroit où est généralement le trou d'éventation.

Grâce à la présente invention, un manchon peut être engagé de manière étanche autour du corps de l'organe de distribution et comprend une lèvre d'éventation 31 qui pointe vers l'extérieur de manière à venir en contact étanche, avantageusement appuyé, contre un autre élément du distributeur, comme la bague de fixation ou le réservoir. Le découplage entre l'étanchéité permanente sur le corps et l'étanchéité sélective de la lèvre d'éventation permet d'éviter toute interférence entre ces deux étanchéités.

## Revendications

1. Organe de distribution, tel qu'une pompe ou une valve, comprenant un corps (11) définissant une tubulure d'entrée (12) et dans lequel une tige de soupape (14) est déplaçable axialement en va-et-vient, le corps (11) étant pourvu d'une lèvre d'éventation (31) qui s'étend autour du corps (11) en pointant vers l'extérieur et vers le bas en direction de la tubulure d'entrée (12), définissant ainsi un bord extérieur (32) qui est hors de contact du corps (11), la lèvre d'éventation (31) étant formée par un manchon (3) engagé axialement autour du corps (11) en réalisant une étanchéité entre eux, **caractérisé en ce que** le manchon (3) forme une gaine d'étanchéité (33) engagée de manière étanche autour de la tubulure d'entrée (12) du corps (11), la lèvre d'éventation (31) étant située axialement au-dessus de la gaine d'étanchéité (33).

2. Organe de distribution selon la revendication 1, dans lequel le corps (11) définit une partie principale (111) et une partie de transition (112) qui relie la tubulure d'entrée (12) à la partie principale (111), la partie principale (111) présentant un diamètre qui est supérieur à celui de la tubulure d'entrée (12), la manchon (3) formant une section principale (30) qui s'étend autour de la partie principale (111), la lèvre d'éventation (31) se raccordant à l'extrémité supérieure de la section principale (30) en pointant vers l'extérieur et vers le bas.

3. Organe de distribution selon l'une quelconque des revendications précédentes, dans lequel le manchon (3) forme des nervures de contact axiales (34) au niveau de la lèvre d'éventation (31), ces nervures de contact axiales (34) venant en contact appuyé avec le corps (11).

4. Organe de distribution selon la revendication 3, dans lequel les nervures de contact axiales (34) viennent en contact avec la partie principale (111) du corps (11).

5. Organe de distribution selon l'une quelconque des revendications précédentes, dans lequel le corps (11) comprend une collerette (13) à son extrémité supérieure, la lèvre d'éventation (31) étant plus proche de la collerette (13) que de la tubulure d'entrée (12).

6. Distributeur comprenant un organe de distribution selon l'une quelconque des revendications précédentes, monté sur un réservoir de produit fluide (R) au moyen d'une bague de fixation (2 ; 2' ; 2"), le bord extérieur (32) de la lèvre d'éventation (31) venant en contact étanche avec la bague de fixation (2 ; 2") ou le réservoir de produit fluide (R).

7. Distributeur selon la revendication 6, dans lequel l'organe de distribution est monté de manière non étanche sur la bague de fixation (2 ; 2").

8. Distributeur selon la revendication 6, dans lequel la bague de fixation (2") comprend un trou d'éventation (28).

## Patentansprüche

1. Ausgabeelement, wie zum Beispiel eine Pumpe oder ein Ventil, mit einem Körper (11), der einen Einlaufstutzen (12) definiert und in dem ein Ventilschaft (14) axial hin und her verschiebbar ist, wobei der Körper (11) mit einer Entlüftungslippe (31) versehen ist, die um den Körper (11) herum verläuft und dabei nach außen und nach unten in Richtung auf den Einlassstutzen (12) gerichtet ist, wodurch ein Außenrand (32) definiert wird, der nicht in Kontakt mit dem Körper (11) steht, wobei die Entlüftungslippe (31) durch eine Hülse (3) gebildet wird, die axial den Körper (11) umgreift und dadurch eine Abdichtung zwischen ihnen bewirkt, **dadurch gekennzeichnet, dass** die Hülse (3) eine Dichtungshülse (33) bildet, die abdichtend den Einlassstutzen (12) des Körpers (11) umgreift, wobei die Entlüftungslippe (31) axial über der Dichtungshülse (33) angeordnet ist.

2. Ausgabeelement nach Anspruch 1, bei dem der Körper (11) einen Hauptteil (111) und einen Übergangsteil (112) definiert, welcher den Einlassstutzen (12) mit dem Hauptteil (111) verbindet, wobei der Hauptteil (111) einen Durchmesser aufweist, der größer ist als der des Einlassstutzens (12), wobei die Hülse (3) einen Hauptabschnitt (30) bildet, der um den Hauptteil (111) herum verläuft, wobei sich die Entlüftungslippe (31) an das obere Ende des Hauptabschnitts (30) anschließt und dabei nach außen und nach unten gerichtet ist.

3. Ausgabeelement nach einem der vorhergehenden Ansprüche, bei dem die Hülse (3) axiale Kontaktrippen (34) an der Entlüftungslippe (31) ausbildet, wobei die axialen Kontaktrippen (34) am Körper (11) zur Anlage kommen.

4. Ausgabeelement nach Anspruch 3, bei dem die axialen Kontaktrippen (34) mit dem Hauptteil (111) des Körpers (11) in Kontakt kommen.

5. Ausgabeelement nach einem der vorhergehenden Ansprüche, bei dem der Körper (11) an seinem oberen Ende einen Flansch (13) aufweist, wobei die Entlüftungslippe (31) näher am Flansch (13) als am Einlassstutzen (12) liegt.

6. Spender mit einem Ausgabeelement nach einem der vorhergehenden Ansprüche, das mittels eines Befestigungsrings (2; 2'; 2") an einem Flüssigproduktbehälter (R) montiert ist, wobei der äußere Rand (32) der Entlüftungslippe (31) dichtend am Befestigungsring (2; 2") oder am Flüssigproduktbehälter (R) anliegt.

7. Spender nach Anspruch 6, bei dem das Ausgabeelement nicht abdichtend auf dem Befestigungsring (2; 2") montiert ist.

8. Spender nach Anspruch 6, bei dem der Befestigungsring (2") eine Entlüftungsöffnung (28) aufweist.

## Claims

1. A dispenser member, such as a pump or a valve, including a body (11) defining an inlet tube (12) and in which a valve rod (14) is axially movable back and forth, the body (11) being provided with a vent lip (31) that extends around the body (11), pointing outwards and downwards towards the inlet tube (12), thereby defining an outer edge (32) that is not in contact with the body (11), the vent lip (31) being formed by a sleeve (3) that is engaged axially around the body (11) to form a seal between them, **characterized in that** the sleeve (3) form a leaktight sheath (33) that is engaged in leaktight manner around the inlet tube (12) of the body (11) the vent lip (31) being situated axially above the sealing sheath (33).

2. A dispenser member according to claim 1, wherein the body (11) defines a main portion (111) and a transition portion (112) that connects the inlet tube (12) to the main portion (111), the main portion (111) presenting a diameter that is greater than the diameter of the inlet tube (12), the sleeve (3) forming a main section (30) that extends around the main portion (111), the vent lip (31) being connected to the top end of the main section (30) pointing outwards and downwards.

3. A dispenser member according to any preceding claim, wherein the sleeve (3) forms axial contact splines (34) at the vent lip (31), the axial contact splines (34) coming into bearing contact against the body (11).

4. A dispenser member according to claim 3, wherein the axial contact splines (34) come into contact with the main portion (111) of the body (11).

5. A dispenser member according to any preceding claim, wherein the body (11) includes a collar (13) at its top end, the vent lip (31) being closer to the collar (13) than to the inlet tube (12).

6. A dispenser including a dispenser member according to any preceding claim, the dispenser member being assembled on a fluid reservoir (R) by means of a fastener ring (2; 2'; 2"), the outer edge (32) of the vent lip (31) coming into leaktight contact with the fastener ring (2; 2") or with the fluid reservoir (R).

7. A dispenser according to claim 6, wherein the dispenser member is assembled in non-leaktight manner on the fastener ring (2; 2").

8. A dispenser according to claim 6, wherein the fastener ring (2") includes a vent hole (28).
